# EUROPÄISCHE PATENTSCHRIFT

(11) **EP 1 553 350 B1**
(45) Veröffentlichungstag und Bekanntmachung des Hinweises auf die Patenterteilung: **30.03.2016**
(21) Anmeldenummer: 05100108.9
(22) Anmeldetag: 11.01.2005
(51) Int. Cl.: F24C 15/16

(54) **Gargerät**
Cooking appliance
Appareil de cuisson

(30) Priorität: 12.01.2004 DE 102004001684
(43) Veröffentlichungstag der Anmeldung: 13.07.2005
(73) Patentinhaber: BSH Hausgeräte GmbH, 81739 München (DE)
(72) Erfinder: Hintermayer, Manfred, 76185 Karlsruhe (DE); Schneider, Elmar, 76689 Karlsdorf-Neuthardt (DE); Wiedenmann, Reinhard, 76356 Weingarten (DE)

(56) Entgegenhaltungen:
- WO-A-03/054450
- DE-A1- 3 628 763
- DE-A1- 10 054 954
- DE-U1- 29 601 698
- US-A- 2 944 139

## Beschreibung

Die Erfindung betrifft ein Gargerät mit einer Gerätemuffel, an deren gegenüberliegenden Seitenwänden korrespondierende seitliche Führungselemente und Auszugssysteme ausgebildet sind, die in einer horizontalen Garraumebene jeweils ein Einschubteil abstützen.

Aus DE 199 47 153 ist eine Einschubvorrichtung für Gargutträger im Garraum von Gargeräten bekannt. An den gegenüberliegenden Seitenwänden der Muffel sind Führungsgitter eingehängt. Jedes der Führungsgitter weist Teleskopauszüge sowie Führungsstäbe zwischen zwei in der Höhe versetzten Teleskopauszüge auf.

Aus DE 1 579 669 ist ein Gargerät mit einer Gerätemuffei bekannt. An den beiden Seitenwänden der Muffel sind eine Anzahl von Führungsschienen ausgebildet, die vertikal voneinander beabstandet sind. Mittels der Führungsschienen kann ein Backblech in einer horizontalen Garraumebene in die Gerätemuffel eingeschoben werden. Jede der Führungsschienen ist in dem Blech der Seitenwände geprägt.

Aus US 2,944,139 ist ein weiteres Gargerät mit einer Gerätemuffel bekannt. Demzufolge sind in den gegenüberliegenden Seitenwänden in horizontaler Ebene Stäbe eingehängt. Diese Stäbe erstrecken sich entlang der Seitenwände und sind lösbar gehaltert. An den Stäben können Gestelle aufgehängt werden. Damit Backbleche in die Gerätemuffel eingeschoben werden können, ist an jedem der Gestelle eine Anzahl von Führungselementen ausgebildet.

Aus der DE 36 28 763 A1 ist ein Backofen bekannt, bei welchem Teleskopauszüge an senkrecht an den Seitenwandungen der Backofenmuffel angeordneten Tragschienen befestigt sind. Es ist vorgesehen, dass die beweglichen Schienen und die ortsfesten Schienen gegeneinanderwirkende Auszugsbegrenzungsvorrichtungen aufweisen und die beweglichen Schienen der Teleskopauszüge im Auflagebereich für die Gargutträger mit diesen zusammenwirkende Auszugsbegrenzungen aufweisen. Anstelle eines Teleskopauszugs kann an der Tragschiene auch eine feste Auflageschiene eingehängt werden.

Eine Teleskopauszugsvorrichtung für Gargutträger eines Backofens ist des Weiteren aus dem Dokument DE 100 54 954 A1 bekannt.

Die US 2,944,139 A offenbart einen Ofen mit einer ausziehbaren Muffel, welche aus einem Gehäuse entfernbar bzw. herausziehbar ist. Dabei sind Führungsstäbe lösbar an Seiten und Rückwand der Muffel gehalten, welche in Löcher der jeweiligen Wände gesteckt werden.

Die WO 03054450 A1 offenbart ein Auszugssystem für ein Gargerät mit zwei Lagereinheiten, wobei eine erste Lagereinheit ortsfest und eine zweite Lagereinheit bewegbar ausgeführt ist. Zur Aufnahme von vertikal nach oben wirkenden Kräften und zur Verhinderung eines Kippens eines auf den Lagereinheiten gelagerten Gutträgers weist die zweite Lagereinheit zumindest eine Lagerfläche auf.

Die Aufgabe der Erfindung besteht darin, ein Gargerät mit einer Gargerätmuffel bereitzustellen, wodurch eine Variabilität bei der Anordnung von Führungselementen und/oder Auszugssystemen in dem Gargerät gesteigert ist.

Die Aufgabe ist durch ein Gargerät mit den Merkmalen des Patentanspruches 1 gelöst. Gemäß Patentanspruch 1 ist an jeder Seitenwand zumindest eines der Führungselemente und Auszugssysteme unabhängig von den anderen lösbar gehaltert. Auf diese Weise kann das Führungselement aus der Gerätemuffel genommen werden, sofern es nicht zum Abstützen eines Einschubteils benötigt wird. Überflüssige Führungselemente und/oder Auszugssysteme müssen somit im Garbetrieb nicht erwärmt werden. Der Garbetrieb kann daher wärmetechnisch günstig nur mit solchen Führungselementen durchgeführt werden, die zum Abstützen der Einschubteile benötigt werden. Darüber hinaus können die Führungselemente und/oder Auszugssysteme in einer vom Benutzer gewählten Anordnung in der Gerätemuffel gehaltert werden.

In Hinblick auf eine kompakte und einfache Ausführung kann bevorzugt jedes der Führungselemente stabförmig und ohne bewegliche Teile ausgebildet sein. Je weniger Material für die Führungselemente verwendet wird, desto weniger Wärmeenergie wird zum Aufheizen des Garraums benötigt. Besonders vorteilhaft kann als Material für das Führungselement ein starrer langestreckter Stab aus wärmebeständigem Stahl verwendet werden.

Bevorzugt ist es, wenn an jeder Muffelseitenwand eine Anzahl zueinander separater Führungselemente und Auszugssysteme angeordnet ist. Erfindungsgemäß ist daher auf eine mechanische Verbindung der Führungselemente und/oder Auszugssysteme sowie auf eine zwischen der Seitenwand und dem Führungselement/Auszugssystem geschaltete Gestellanordnung verzichtet. Dies ist im Vergleich zu bekannten Gestellanordnungen mit Führungselementen und Auszugssystemen, die miteinander verbunden sind, wärmetechnisch vorteilig. Bei solchen Gestellanordnungen kann nur die gesamte Gestellanordnung aus dem Garraum genommen werden, jedoch nicht einzelne Elemente aus der Anordnung.

Das Führungselement und Auszugssystem werders über einen Lagerbuchse in der Muffelseitenwand gehaltert sind. Durch den zwischengeschalteten Lagerbuchse kann unabhängig von der Stabilität der Muffelseitenwand und unabhängig von der Gestaltung des Führungselements und/oder des Auszugssystems eine zuverlässige Halterung in der Muffelseitenwand erreicht werden. Die Lagerbuchse kann fest in der Muffelseitenwand montiert sein.

Für eine stabile Halterung ist vorgesehen, dass das Führungselement und/oder Auszugssystem sowohl an einer Seitenwand als auch an der Rückwand der Muffel gehaltert ist. Dadurch ist das Führungselement und/oder Auszugssystem wesentlich widerstandsfähiger gegenüber Kippmomente, die sich bei einer Gewichtbelastung ergeben.

Bevorzugt kann das Führungselement und/oder Auszugssystem zumindest einen, in einer horizontalen Garraumebene winkelförmig abgebogenen Endabschnitt aufweisen. Dadurch wird dessen Formstabilität erhöht, wodurch eine entsprechende Verringerung der erforderlichen Materialstärke ermöglicht ist. Insbesondere kann zumindest eines der Endabschnitte des Führungselements und/oder Auszugssystems L-förmig abgebogen sein. Auf diese Weise ist es möglich, das Führungselement und/oder Auszugssystem mit seinem muffelfrontseitigen Ende in der Muffelseitenwand zu haltern, während es mit seinem muffelrückseitigen Ende in der Muffelrückwand gehaltert ist.

Die Formstabilität des Führungselements und/oder Auszugssystems-kann erhöht werden, wenn es aus einem Vollmaterial besteht. Dies ist auch in fertigungstechnischer Hinsicht vorteilhaft, da für eine Bearbeitung insbesondere der Endabschnitte des Führungselements und/oder Auszugssystems mehr Gestaltungsmöglichkeiten bestehen. Stehen jedoch wärmetechnische Gesichtspunkte im Vordergrund, so kann eine entsprechende Ausgestaltung des Führungselements und/oder Auszugssystems aus einem Hohlmaterial bevorzugt sein. Auf diese Weise lässt sich die Materialmenge je Führungselement und/oder Auszugssystem verringern. Ein beim Heizvorgang benötigte Wärmeenergie-Eintrag kann deshalb verringert werden.

Nachfolgend ist ein Ausführungsbeispiel der Erfindung anhand der beigefügten Figuren beschrieben. Es zeigen:
- Figur 1: in einer perspektivischen Ansicht ein Gargerät mit frontseitig offener Gargerätetür;
- Figur 2: in einer vergrößerten Schnittansicht die Einzelheit I aus der Figur 1;
- Figur 3: in einer perspektivischen Schnittansicht eine Lagerbuchse für ein Führungselement;
- Figur 4: in einer Seitenschnittdarstellung eine Abwandlung der Lagerbuchse;
- Figur 5: in einer perspektivischen Ansicht das Führungselement;
- Figur 6: in einer vergrößerten Darstellung die Einzelheit II aus der Figur 1;
- Figur 7: in einer vergrößerten Darstellung ein Wandelement zur muffelrückwandseitigen Halterung der Führungselemente; und
- Figur 8: in einer perspektivischen Explosionsdarstellung das Wandelement mit einer muffelrückwandseitigen Luftführungsplatte.

In der Figur 1 ist ein Gargerät mit einer innenseitig mit einer Emailleschicht versehenen Gargerätemuffel 1 dargestellt. Das Gargerät weist eine Schwenktür 3 zum Schließen einer frontseitigen Muffelöffnung 5 auf. Die Schwenktür 3 ist im geschlossenen Zustand in Anlage mit einem die Muffelöffnung 5 umziehenden Frontflansch 7. An den gegenüberliegenden Seitenwänden 9 der Gargerätemuffel 1 sind korrespondierende seitliche Führungselemente 11 sowie ein später beschriebenes Auszugssystem, bestehend aus zwei Teleskopauszügen 59 gehaltert. Die Teleskopauszüge 59 sind in einer obersten von vier horizontalen Garraumebenen gehaltert. In den folgenden vier unteren Garraumebenen sind jeweils die seitlichen Führungselemente 11 gehaltert. Auf den beiden korrespondierenden untersten Führungselementen 11 stützt sich ein Backblech 13 ab, das teilweise aus der Gargerätemuffel 1 herausgeschoben ist. Jedes der Führungselemente 11 ist als ein stabförmiges Stahlprofilteil bzw. Fertigungsteil ausgebildet, das einen kreisförmigen Querschnitt aufweist und aus einem Vollmaterial besteht.

Die Führungselemente 11 und/oder die Teleskopauszüge 59 können von einem Benutzer in beliebiger Weise in der Gargerätemuffel 1 angeordnet werden. Hierzu sind die Führungselemente 11 und Teleskopauszüge 59 muffelfrontseitig jeweils in einer Lagerbuchse 15 eingehängt. Im Bereich einer Muffelrückwand 17 sind die Führungselemente 11 jeweils in einer Montageöffnung 19 eines Wandelements 21 gelagert. Sowohl die Führungselemente 11 als auch die Teleskopauszüge 59 sind werkzeugfrei vom Benutzer aus der Muffel 1 zu lösen.

Die muffelfrontseitige Halterung der Führungselemente 11 in den Lagerbuchsen 15 ist in der Figur 2 im Detail dargestellt. Demzufolge ist die in der Figur 3 als Einzelteil dargestellte Lagerbuchse 15 hohlzylindrisch mit einem äußeren Randflansch 23 ausgebildet. Dieser stützt sich innerhalb eines Garraumes der Muffel 1 innenseitig auf der Muffelseitenwand 9 ab. Die Muffelseitenwand 9 besteht aus einem dünnen Stahlblech mit einer Wandstärke im Bereich zwischen 0,3 bis 0,7 mm. Wie auch aus der Figur 3 hervorgeht, geht der Randflansch 23 der Lagerbuchse 15 garrauminnenseitig in einen Einführzylinder 25 über. Der Einführzylinder 25 dient als Einführhilfe für einen Lagerbolzen 27, der an einem Stabende des stabförmigen Führungselements 11 ausgebildet ist. Im Bereich des Einführzylinders 25 der Lagerbuchse ist gemäß der Figur 3 ein Innensechskantprofil vorgesehen, um mit einem entsprechenden Werkzeug die Lagerbuchse 15 in eine Öffnung 10 der Muffelseitenwand 9 montieren zu können.

Eine dem Garraum 25 zugewandte Einführöffnung der Lagerbuchse 15 ist von einem Frontflansch 31 stirnseitig umzogen. Der Frontflansch 31 der Lagerbuchse 15 ist vom Randflansch 23 axial beabstandet. Dazwischen ist eine Ringnut 33 ausgebildet. Diese dient, wie später beschrieben ist, als ein Halterungsabschnitt zum Einhängen der Teleskopauszüge 59.

Die Lagerbuchse 15 ist am Außenumfang mit einem Außengewinde 35 versehen, über das die Lagerbuchse gemäß der Figur 2 in die Muffelseitenwand 9 eingeschraubt ist. Ein korrespondierendes Gegengewinde 39 ist allerdings nicht in der dünnwandigen Muffelseitenwand 9 selbst ausgebildet. Vielmehr ist das Gegengewinde 39 in einem Sicherungselement 37 ausgebildet. Das Sicherungselement 37 ist gemäß der Figur 2 außenseitig mit der Muffelseitenwand 9 in Anlage. Es ist als ein längliches Profilteil mit den entsprechenden Gegengewinden 39 für die Lagerbuchsen 15 ausgebildet. Das Profilteil 37 ist ein im Querschnitt U-profilförmiges Stahlblech, wodurch es auch bei thermischer Belastung verwindungssteif und formstabil bleibt. Jedes der Gegengewinde 39 ist dabei nach Art einer Blechmutter in dem Profilteil 37 eingearbeitet. Das Profilteil 37 erstreckt sich in einer vertikalen Richtung über alle in der Figur 1 gezeigten Lagerbuchsen 15 einer Muffelseitenwand 9. Durch die großflächige Anlage des Profilteils 37 an der Außenseite der Seitenwand 9 sind die Lagerbuchsen 15 stabil gegenüber Kippmomente befestigt, und zwar trotz der dünnwandigen Muffelseitenwand 9. In etwa mittig zwischen den beiden Schenkeln des U-profilförmigen Sicherungselements 37 sind die Gegengewinde 39 ausgebildet.

Die Lagerbuchse 15 ist mit ihrem Außengewinde 35 mit einem Spiel durch die Öffnung 10 der Muffelseitenwand 9 geführt. Die Lagerbuchse 15 ist daher nicht unmittelbar mit der Muffelseitenwand 9 verschraubt. Vielmehr ist die Muffelseitenwand 9 zwischen dem Sicherungselement 37 und dem Randflansch 23 der Lagerbuchse 15 geklemmt.

In den beiden Schenkeln 41 des U-profilförmigen Profilteils 37 sind gemäß der Figur 2 hakenförmige Aussparungen 43 eingeschnitten, in denen eine Drahtfeder 45 gehaltert ist. Diese erstreckt sich quer zu den Schenkeln 41 des Profilteiles 37. Dabei ist in der Figur 2 der Lagerbolzen 27 des Führungselements 11 zwischen zwei Federschenkeln der Drahtfeder 45 sicher verrastet. Hierzu weist der Lagerbolzen 27 des Führungselements 11 an seinem Einführende eine Rastnut 47 auf, in die die beiden Federschenkel der Drahtfeder 45 eingerastet sind. An seinem Einführende ist der Lagerbolzen 27 mit einem Einführkonus 49 ausgebildet, der als Einführhilfe für den Lagerbolzen 27 dient. Ein Übergangsabschnitt 46 zwischen dem Einführkonus 49 und der Rastnut 47 weitet sich dabei in Richtung des Einführkonus 49 konusartig aus.

Wie aus der Figur 2 hervorgeht, ist der Lagerbolzen 27 des Führungselements 11 auf einen Durchmesser reduziert, der eine formschlüssige Lagerung in der Lagerbuchse 15 gestattet. Dadurch ist eine spielfreie Halterung des Führungselements 11 in der Lagerbuchse 15 erreicht. Diese wird weiter unterstützt durch eine Anlageschulter 51 des Lagerbolzens 27, die in Anlage mit dem Frontflansch 31 der Lagerbuchse 15 ist.

Zusätzlich drücken in der Figur 2 die beiden gegenüberliegenden Federschenkel der Drahtfeder 45 auf den konusartigen Übergangsabschnitt 46 des Lagerbolzens 27.

Dadurch wird der Lagerbolzen 27 mit einer Druckkraft in die Lagerbuchse 15 gezogen und permanent gegen den Frontflansch 31 der Lagerbuchse 15 gedrückt.

In der Figur 4 ist die Lagerbuchse 15 in einer Abwandlung dargestellt. Im Unterschied zu der in der Figur 3 dargestellten Lagerbuchse ist in der Lagerbuchse der Figur 4 auf den Frontflansch 31 verzichtet. Die Lagerbuchse 15 weist daher garrauminnenseitig lediglich den Randflansch 23 auf. Wie anhand der Figur 2 erläutert, wird die Anlageschulter 51 in entsprechender Weise gegen den Randflansch 23 des Lagerbolzens 27 gedrückt.

Als weiteren Unterschied zu der vorangegangenen Ausführungsform ist das garraumaußenseitige Ende der in der Figur 4 gezeigten Lagerbuchse 15 geschlossen. Somit ist bei herausgenommenem Führungselement 11 eine Wärmeableitung aus dem Garraum durch die Lagerbuchse 15 reduziert. Als das Sicherungselement 37 für die Lagerbuchse 15 ist anstelle eines einzigen Profilteils für alle Lagerbuchsen 15 jeweils eine Sicherungsmutter vorgesehen. Diese ist in der Figur 4 auf das Außengewinde 35 der Lagerbuchse 15 geschraubt. Um ein Einrasten des Lagerbolzens 27 in die Lagerbuchse 15 zu ermöglichen, ist im Bereich des geschlossenen Endes der Lagerbuchse 15 in deren Außenumfang ein Schlitz 52 vorgesehen. In dem Schlitz 52 ist ein Federschenkel der Drahtfeder 45 eingesetzt, der in die Rastnut 47 des Lagerbolzens 27 eingreift.

In der Figur 5 ist ein aus der Gargerätemuffel 1 herausgenommenes Führungselement 11 dargestellt. Der Lagerbolzen 27 ist an einem Stabende des Führungselements 11 mit einem reduzierten Durchmesser ausgebildet. Da das Führungselement 11 aus einem Vollmaterial besteht, kann fertigungstechnisch einfach, etwa mittels einer Drehmaschine der Lagerbolzen 27 an dem Stabende ausgebildet werden. Das mit dem Lagerbolzen 27 versehene Stabende des Führungselements 11 ist zudem winkelförmig abgebogen. Eine hierfür notwendige Biegeformung ist im Vergleich zu einem Hohlmaterial bei dem hier verwendeten Vollmaterial fertigungstechnisch problemlos durchführbar.

Die Führungselemente 11 und Teleskopauszüge 59 sind jeweils unabhängig voneinander ausgebildet und in die Muffel 1 eingesetzt, wie es aus der Figur 1 ersichtlich ist. Demzufolge können sie auch unabhängig voneinander aus dem Garraum genommen werden, sofern sie nicht zur Halterung eines Gargutträgers benötigt werden. Dadurch kann wärmetechnisch vorteilhaft ein Materialeintrag in die Gargerätemuffel 1 möglichst gering gehalten werden.

Das L-förmig ausgebildete Führungselement 11 ist mit einem entlang der Muffelseitenwand 9 langgestreckten Schenkel ausgebildet, der zur Führung und Abstützung von Einschubteilen dient. Die L-Form des Führungselements 11 ermöglicht es, das Führungselement 11 mit seinem muffelrückseitigen Stabende 54 an der Muffelrückwand 17 und mit dem abgebogenen muffelfrontseitigen Stabende an der Muffelseitenwand 9 zu haltern. Durch diese Halterung an zwei verschiedenen Muffelwänden ist das Führungselement 11 widerstandsfähiger gegenüber Kippmomenten.

Muffelfrontseitig ist am Führungselement 11 ein Höhenanschlag 53 als ein Kippschutz für Einschubteile vorgesehen. Dieser ist als ein gebogener Stahldrahtbügel mit seinen beiden Enden in entsprechende Bohrungen des Führungselements 11 gepresst. Entsprechend ist im Bereich des muffelrückseitigen Stabendes 54 um 90° versetzt eine weitere Bohrung im Führungselement 11 ausgebildet. In diese ist ein Stahlstift eingepresst, der als ein Einschubanschlag 55 für ein Einschubteil dient.

In der Figur 6 ist eine alternative Verwendung der Lagerbuchse 15 dargestellt. Demzufolge ist kein stabförmiges Führungselement 11 in die Lagerbuchse 15 eingesteckt. Vielmehr ist alternativ dazu eine Halteplatte 57 des in der Figur 1 gezeigten Teleskopauszuges 59 in die Ringnut 33 der Lagerbuchse 15 eingehängt. Der Teleskopauszug 59 weist gemäß der Figur 1 einen hinteren Zapfen 61 zur Halterung an der Muffelrückwand 17 auf. Der Zapfen 61 ist wie das hintere Stabende 54 eines der Führungselemente 11 ausgebildet.

Die muffelfrontseitige Halteplatte 57 ist als ein Stahlblech mit einem gestanzten Langloch 63 ausgebildet. Das Langloch 63 erstreckt sich senkrecht zu dem langgestreckten Teleskopauszug 59 und dient zum Einhängen der Halteplatte 57 in die Ringnut 33 der Lagerbuchse 15. Hierzu ist das Langloch 63 wie ein umgekehrtes Schlüsselloch mit einem aufgeweiteten Einführabschnitt 65 und einem schmalen Sicherungsabschnitt 67 in die Halteplatte 57 gestanzt. Der Durchmesser des aufgeweiteten Einführabschnitts 65 ist größer als der Durchmesser des Frontflansches 31 der Lagerbuchse 15. Demzufolge kann die Halteplatte 57 einfach über den Frontflansch 31 der Lagerbuchse 15 geführt und in die Ringnut 33 eingehängt werden. Die Wandstärke der Halteplatte 57 ist dabei kleiner als eine Nutbreite der Ringnut 33 der Lagerbuchse 15. Die gegenüberliegenden seitlichen Begrenzungskanten des Sicherungsabschnittes 67 sind in der Figur 6 innerhalb der Ringnut 33 der Lagerbuchse 15 angeordnet. Dadurch ist eine Axialbewegung der eingehängten Halteplatte 57 entlang der Lagerbuchse 15 verhindert.

Unterhalb des Langloches 63 ist eine Blattfeder 69 mittels eines Niets 71 mit der Halteplatte 57 vernietet. Die Blattfeder 69 wirkt wie ein Riegelelement. In der Figur 6 ist die Blattfeder 69 in ihrer Verriegelungsposition gezeigt. In dieser Position ist eine obere Verriegelungskante 73 der Blattfeder 69 in Anlage mit einem Umfang des Frontflansches 31 der Lagerbuchse 15 oder geringfügig davon beabstandet. Eine versehentliche Bewegung der Halteplatte 57 nach oben ist somit durch die Blattfeder 69 verhindert. Entsprechend ist deshalb ein versehentliches Lösen der Halteplatte 57 von der Lagerbuchse 15 verhindert.

Die Blattfeder 69 weist gemäß der Figur 6 einen Betätigungsabschnitt 75 auf. Dieser kann in Richtung des gezeigten Pfeils eingedrückt werden, wodurch die Verriegelungskante 73 in Richtung des gezeigten Pfeils in den Garraum geschwenkt wird. In dieser Position ist die Verriegelungskante 73 der Blattfeder 69 außer Eingriff mit der Lagerbuchse 15. Die Halteplatte 57 des Teleskopauszugs 59 kann daher für eine Entnahme des Teleskopauszugs 59 angehoben werden, so dass die Lagerbuchse 15 aus dem Einführabschnitt 65 der Halteplatte 57 herausgeführt werden kann.

Bei herausgenommenem Teleskopauszug 59 liegt die Blattfeder 69 mit ihrer Verriegelungskante 73 direkt auf der Halteplatte 57 und überlappt den Einführabschnitt 65 des Langlochs 63. Für ein erneutes Einhängen des Teleskopauszuges 59 ist die Lagerbuchse 15 durch den Langloch-Einführabschnitt 65 der Halteplatte 57 zu führen. Auf diese Weise drückt die Lagerbuchse 15 die Blattfeder 69 mit ihrer Verriegelungskante 73 von der Halteplatte 57 weg.

Anschließend kann der Teleskopauszug 59 vom Benutzer geringfügig gesenkt werden, bis sich die Lagerbuchse 15 im schmalen Sicherungsabschnitt 67 des Langloches 63 befindet, wie es in der Figur 6 gezeigt ist. In diesem Zustand ist die Blattfeder 69 selbsttätig in ihre Verriegelungsposition zurückgesprungen. Die Blattfeder 69 kann erst aus der Verriegelungsposition in eine Entriegelungsposition gekippt werden, wenn ein Benutzer auf ihren Betätigungsabschnitt 75 drückt. In der Entriegelungsposition kann die Halteplatte 57 des Teleskopauszuges 59 vom Benutzer geringfügig angehoben werden. Dabei wird die Lagerbuchse 15 im Einführabschnitt 65 des Langloches 63 angeordnet. In diesem Zustand kann die Halteplatte 59 durch eine Axialbewegung von der Lagerbuchse 15 gelöst werden.

Die Figuren 7 und 8 befassen sich mit der Lagerung des stabförmigen Führungselements 11 und des Lagerzapfens 61 des Teleskopauszugs 59 an der hinteren Seitenwand der Gargerätemuffel 1. Wie bereits erwähnt, ist hierzu garrauminnenseitig jeweils seitlich ein Wandelement 21 mit entsprechenden Montageöffnungen 19 angeordnet. In den Montageöffnungen 19 sind die Führungselemente 11 und der Teleskopauszüge 59 nach Art eines Loslagers gelagert. D. h., dass sich das jeweilige Stabende bzw. der Lagerzapfen 61 in einer Tiefenrichtung bewegen kann und somit wärmebedingte Spannungen vermieden werden. Das Wandelement 21 ist gemäß der Figur 8 als ein abgewinkeltes U-Profilteil aus einem Stahlblech mit einer großen wärmeresistenten Steifigkeit ausgebildet. Das U-Profilteil 21 weist an seinem einen Schenkel einen rechtwinklig abgebogenen Anlageflansch 77 auf. Dieser ist über Feststellschrauben 79 großflächig in Anlage mit einer Montagefläche einer muffelrückwandseitigen Luftführungsplatte 81 montiert. Die Luftführungsplatte 81 trennt einen nicht dargestellten Ringheizkörper sowie ein Gebläse von dem Garraum ab. Durch diese Montage an der Luftführungsplatte 81 ist erreicht, dass keinerlei zusätzliche Öffnungen zur Befestigung des U-Profilteils 81, zur Lagerung des Teleskopauszugs 59 oder zur Lagerung des Führungselements 11 in der Muffelrückwand 17 ausgebildet werden müssen. Die hintere Seitenwand der Gargerätemuffel 1 besteht gemäß der Figuren 7 und 8 aus der Muffelrückwand 17, der Luftführungsplatte 81 und den garrauminnenseitigen Wandelementen 21.

Das abgewinkelte U-Profilteil 21 weist darüber hinaus einen Montageflansch 83 auf. Dieser ist gegenüber dem Anlageflansch 77 in Richtung auf den Garraum versetzt. In dem Montageflansch 83 sind in einer vertikalen Reihe die Montageöffnungen 19 für die Führungselemente 11 bzw. für den Lagerzapfen 61 des Teleskopauszugs 59 ausgebildet. Wie insbesondere aus der Figur 8 hervorgeht, umzieht jede der Montageöffnungen 19 eine napfartige Randprägung bzw. ein Kragen 85, der in den Garraum ragt. Dieser Kragen 85 dient als Stoßkante bei der Einführung des Lagerzapfens 61 bzw. des Stabendes 54.

Gemäß den Figuren 7 und 8 ist eine zusätzliche Blende 87 auf das Wandelement 21 gesetzt, um das U-Profilteil 21 gegenüber dem Garraum abzuschirmen. Gemäß den Figuren ist dabei die Blende 87 als ein U-förmiges Stahlblech-Profilteil gestaltet, das entsprechend den Montageöffnungen 19 des U-Profilteils 21 Blendenöffnungen 89 aufweist. Deren Durchmesser ist etwas größer gestaltet als der Durchmesser des Kragens 85 der Montageöffnung 19. Damit ragt der napfartige Kragen 85 im montierten Zustand gemäß der Figur 7 durch die Blendenöffnung 89 in den Garraum. Trotz der vorgelagerten Blende 87 kann somit der Kragen 85 seine Funktion als Einführhilfe für den Lagerzapfen 61 bzw. das Stabende 54 erfüllen.

Die dem Garraum zugewandte Oberfläche der Blende 87 ist entsprechend der Muffelwände oberflächenbearbeitet, d. h. im vorliegenden Fall mit einer Emailleschicht versehen. Dadurch tritt die Blende 87 zusammen mit dem Wandelement 23 optisch weitgehend in den Hintergrund. Um montagebedingte Kratzer auf der Luftführungsplatte 81 zu vermeiden, ist die Blende 87 nicht unmittelbar in Anlage mit der Luftführungsplatte 81. Vielmehr ist die Blende geringfügig, d. h. zumindest berührungsfrei von der Luftführungsplatte 81 beabstandet. Entsprechende Beschädigungen der Emailleschicht der Luftführungsplatte 81 durch die Blende 87 können dadurch vermieden werden.

## Patentansprüche

1. Gargerät mit einer Gerätemuffel (1), an deren gegenüberliegenden Seitenwänden (9) korrespondierende seitliche Führungselemente (11) und Auszugssysteme (59) vorgesehen sind, die in einer horizontalen Garraumebene jeweils ein Einschubteil (13) abstützen, wobei an jeder Seitenwand (9) zumindest eines der Führungselemente (11) und Auszugssysteme (59) unabhängig von den anderen lösbar gehaltert ist und das Führungselement (11) und/oder Auszugssystem (59) sowohl an einer Seitenwand (9) als auch an einer Rückwand (17, 81) der Gerätemuffel (1) gehaltert ist, beidem das Führungselement (11) und/oder Auszugssystem (59) über eine Lagerbuchse (15) in der Muffelseitenwand (9) gehaltert sind und das Auszugssystem (59) eine Halteplatte (57) zum Einhängen in eine als Halterungsabschnitt dienende Ringnut (33) der Lagerbuchse (15) aufweist.

2. Gargerät nach Anspruch 1, **dadurch gekennzeichnet, dass** dem Führungselement (11) und dem Auszugssystem (59) ein Adapter zur Halterung in der Muffelseitenwand (9) zugeordnet ist.

3. Gargerät nach einem der vorhergehenden Ansprüche, **dadurch gekennzeichnet, dass** das Führungselement (11) stabförmig und ohne bewegliche Teile ausgebildet ist.

4. Gargerät nach einem vorhergehenden Ansprüche, **dadurch gekennzeichnet, dass** das Führungselement (11) aus Stahl besteht.

5. Gargerät nach einem der vorhergehenden Ansprüche, **dadurch gekennzeichnet, dass** das Führungselement (11) und/oder Auszugssystem (59) mit zumindest einem winkelförmig abgebogenen Endabschnitt ausgebildet ist.

6. Gargerät nach einem der vorhergehenden Ansprüche, **dadurch gekennzeichnet, dass** das Führungselement (11) und/oder Auszugssystem (59) muffelfrontseitig in der Muffelseitenwand (9) gehaltert ist.

7. Gargerät nach einem der vorhergehenden Ansprüche, **dadurch gekennzeichnet, dass** das Führungselement (11) und/oder Auszugssystem (59) muffelrückseitig in der Muffelrückwand (17) oder einer Luftführungsplatte (81) gehaltert ist.

8. Gargerät nach einem der vorhergehenden Ansprüche, **dadurch gekennzeichnet, dass** das Führungselement (11) und/oder Auszugssystem (59) mit zumindest einem Lagerbolzen (27) zur Lagerung in der Muffelwand (9) ausgebildet ist.

9. Gargerät nach einem der vorhergehenden Ansprüche, **dadurch gekennzeichnet, dass** der Lagerbuchse (15) zumindest ein Rastelement und/oder Riegelelement (45, 69) zugeordnet ist, das ein Lösen des Führungselements (11) und/oder des Auszugssystems (59) verhindert.

10. Gargerät nach einem der vorhergehenden Ansprüche, **dadurch gekennzeichnet, dass** eine Wandstärke der Halteplatte (57) geringer ist als eine Nutbreite der Ringnut (33) der Lagerbuchse (15).

11. Gargerät nach einem der vorhergehenden Ansprüche, **dadurch gekennzeichnet, dass** das Auszugssystem (59) mit einer Aussparung (63) zum Einhängen in die Lagerbuchse (15) ausgebildet ist.

12. Gargerät nach einem der vorhergehenden Ansprüche, **dadurch gekennzeichnet, dass** das Auszugssystem (59) ein Teleskopauszug ist.

## Claims

1. Cooking appliance with an appliance muffle (1), on the opposing side walls (9) of which corresponding lateral guidance elements (11) and pull-out systems (59) are provided, which each support an insertion part (13) in a horizontal cooking chamber level, wherein on each side wall (9) at least one of the guidance elements (11) and pull-out systems (59) is detachably retained independently of the other and the guidance element (11) and/or pull-out system (59) is retained both on a side wall (9) and also on a rear wall (17, 81) of the appliance muffle (1), in which the guidance element (11) and/or pull-out system (59) are retained via a bearing bushing (15) in the muffle side wall (9) and the pull-out system (59) has a retaining plate (57) for suspending into an annular groove (33) of the bearing bushing (15) which serves as a retaining section.

2. Cooking appliance according to claim 1, **characterised in that** the guidance element (11) and the pull-out system (59) are assigned an adapter for retention in the muffle side wall (9).

3. Cooking appliance according to one of the preceding claims, **characterised in that** the guidance element (11) is embodied in a rod-shaped manner and without moveable parts.

4. Cooking appliance according to one of the preceding claims, **characterised in that** the guidance element (11) is made of steel.

5. Cooking appliance according to one of the preceding claims, **characterised in that** the guidance element (11) and/or pull-out system (59) is embodied with at least one angular bent end section.

6. Cooking appliance according to one of the preceding claims, **characterised in that** the guidance element (11) and/or pull-out system (59) is retained in the muffle side wall (9) on the front side of the muffle.

7. Cooking appliance according to one of the preceding claims, **characterised in that** the guidance element (11) and/or pull-out system (69) is retained in the muffle rear wall (17) or an air guidance plate (81) on the rear side of the muffle.

8. Cooking appliance according to one of the preceding claims, **characterised in that** the guidance element (11) and/or pull-out system (59) is embodied with at least one bearing bolt (27) for support in the muffle wall (9).

9. Cooking appliance according to one of the preceding claims, **characterised in that** the bearing bushing (15) is assigned at least one latching element and/or locking element (45, 69), which prevents a detaching of the guidance element (11) and/or the pull-out system (59).

10. Cooking appliance according to one of the preceding claims, **characterised in that** a wall thickness of the retaining plate (57) is lower than a groove width of the annular groove (33) of the bearing bushing (15).

11. Cooking appliance according to one of the preceding claims, **characterised in that** the pull-out system (59) is embodied with a recess (63) for suspending into the bearing bushing (15).

12. Cooking appliance according to one of the preceding claims, **characterised in that** the pull-out system (59) is a telescopic pull-out.

## Revendications

1. Appareil de cuisson comprenant un moufle d'appareil (1) sur les parois latérales opposées (9) duquel sont ménagés des éléments de guidage (11) et des systèmes d'extraction (59) latéraux correspondants qui supportent respectivement une pièce d'insertion (13) dans un plan horizontal d'espace de cuisson, au moins un des éléments de guidage (11) et des systèmes d'extraction (59) étant maintenu de manière amovible indépendamment des autres sur chaque paroi latérale (9) et l'élément de guidage (11) et/ou le système d'extraction (59) étant maintenus aussi bien sur une paroi latérale (9) que sur une paroi arrière (17, 81) du moufle de cuisson (1), dans lequel (appareil de cuisson) l'élément de guidage (11) et/ou le système d'extraction (59) sont maintenus dans la paroi latérale (9) du moufle par l'intermédiaire d'une douille de palier (15) et dans lequel le système d'extraction (59) présente une plaque de maintien (57) à accrocher dans une rainure annulaire (33) de la douille de palier (15), servant de section de maintien.

2. Appareil de cuisson selon la revendication 1, **caractérisé en ce qu'**un adaptateur destiné au maintien dans la paroi latérale (9) du moufle est attribué à l'élément de guidage (11) et au système d'extraction (59).

3. Appareil de cuisson selon l'une quelconque des revendications précédentes, **caractérisé en ce que** l'élément de guidage (11) est réalisé en forme de barre et sans pièces mobiles.

4. Appareil de cuisson selon l'une quelconque des revendications précédentes, **caractérisé en ce que** l'élément de guidage (11) est constitué d'acier.

5. Appareil de cuisson selon l'une quelconque des revendications précédentes, **caractérisé en ce que** l'élément de guidage (11) et/ou le système d'extraction (59) sont réalisés avec au moins une section terminale pliée en angle.

6. Appareil de cuisson selon l'une quelconque des revendications précédentes, **caractérisé en ce que** l'élément de guidage (11) et/ou le système d'extraction (59), côté face avant du moufle, sont maintenus dans la paroi latérale (9) du moufle.

7. Appareil de cuisson selon l'une quelconque des revendications précédentes, **caractérisé en ce que** l'élément de guidage (11) et/ou le système d'extraction (59), côté face arrière du moufle, sont maintenus dans la paroi arrière (17) du moufle ou dans une plaque de guidage d'air (81).

8. Appareil de cuisson selon l'une quelconque des revendications précédentes, **caractérisé en ce que** l'élément de guidage (11) et/ou le système d'extraction (59) sont réalisés avec au moins un boulon de palier (27) pour le logement dans la paroi de moufle (9).

9. Appareil de cuisson selon l'une quelconque des revendications précédentes, **caractérisé en ce qu'**au moins un élément d'enclenchement et/ou un élément à verrou (45, 69) sont attribués à la douille de palier (15), lequel élément empêche un détachement de l'élément de guidage (11) et/ou du système d'extraction (59).

10. Appareil de cuisson selon l'une quelconque des revendications précédentes, **caractérisé en ce qu'**une épaisseur de paroi de la plaque de maintien (57) est plus petite qu'une largeur de rainure de la rainure annulaire (33) de la douille de palier (15).

11. Appareil de cuisson selon l'une quelconque des revendications précédentes, **caractérisé en ce que** le système d'extraction (59) est réalisé avec un évidement (63) pour accrocher dans la douille de palier (15).

12. Appareil de cuisson selon l'une quelconque des revendications précédentes, **caractérisé en ce que** le système d'extraction (59) est une glissière télescopique.
